# EUROPÄISCHE PATENTSCHRIFT

(11) **EP 1 342 847 B1**
(45) Veröffentlichungstag und Bekanntmachung des Hinweises auf die Patenterteilung: **24.05.2006**
(21) Anmeldenummer: 02005091.0
(22) Anmeldetag: 07.03.2002
(51) Int. Cl.: E01C 5/22, E01C 23/10

(54) **Bodenelement und Verfahren zur Herstellung eines Bodenbelages mit Hilfe von Bodenelementen**
Floor element and process for making a floor covering with these elements
Elément de plancher et procédé de réalisation d'un revêtement de sol en utilisant ces éléments

(43) Veröffentlichungstag der Anmeldung: 10.09.2003
(73) Patentinhaber: TWB Presswerk GmbH. & Co. KG., 58089 Hagen (DE)
(72) Erfinder: Blecher, Peter, 58091 Hagen (DE)
(74) Vertreter: Dörner, Lothar

(56) Entgegenhaltungen:
- EP-A- 0 449 040
- EP-A- 0 726 361
- DE-U- 9 112 818
- FR-A- 2 583 080
- GB-A- 554 481

## Beschreibung

Bodenbeläge der hier betrachteten Art finden in der Regel Anwendung im Bereich von Industrie-Hallen. Insbesondere in Bereichen, in denen mit schweren Gegenständen hantiert wird, wie dies beispielsweise in der stahl- bzw. blechverarbeitenden Industrie der Fall ist, werden die Bodenbeläge in Form von Bodenplatten eingesetzt. Die Industriehallen sind dabei mit den Bodenplatten nach Art eines Fliesen-Bodens ausgelegt. Der Vorteil der Bodenplatten besteht darin, dass sie aufgrund ihrer Herstellung aus Stahl bzw. Blech äußerst widerstandsfähig gegen Beschädigungen sind und einen staubfreien Boden bilden. Für den Fall der Beschädigung einer Bodenplatte ist es darüber hinaus auf relativ einfache Weise möglich, die beschädigte Platte gegen eine neue auszutauschen.

Bei den bekannten Bodenplatten handelt es sich in der Regel um quadratische Platten. Die Platten weisen Krallen auf, die aus dem die Platte bildenden Material auf ihrer Unterseite herausgestanzt sind. An ihren vier Seiten sind die Bodenplatten umgebogen, wodurch rechtwinklig zur Oberseite der Bodenplatte angeordnete Leisten ausgebildet sind. Auch sind Bodenplatten bekannt, die scharfkantig ausgestanzt sind und auf deren Unterseite senkrechte Leisten aufgeschweißt sind. Die Leisten weisen Aussparungen auf, die in der Regel die Form von Löchern aufweisen. Die Bodenplatten werden in den nur leicht ausgehärteten Boden des Hallenbodens, der von Beton oder Estrich gebildet sein kann, eingesetzt. Die Leisten sowie die Krallen dringen dabei in den Boden ein. Der Boden tritt durch die Aussparungen in den Leisten, wodurch sich die Bodenplatten beim Aushärten des Betons/Estrichs in dem Boden verkrallen. Die bekannten Bodenplatten erfüllen zwar die an sie gestellten Aufgaben. Sie weisen jedoch den Nachteil auf, dass sie von Hand in den nur anfänglich ausgehärteten Boden bei der Fertigstellung der jeweiligen Industriehalle verlegt werden. Die Fertigstellung des Hallenbodens ist daher sehr zeitaufwendig und damit kostenintensiv.

Die Erfindung geht aus von einem Bodenelement, bestehend aus mindestens einer Bodenplatte aus Blech oder Stahlblech und einem Unterbau aus Beton oder Estrich. Ein solches Bodenelement ist aus DE 91 12 818.8 U1 bekannt. Weiterhin ist aus EP 0 726 361 A1, Fig. 10, ein Fertigteil bekannt, in dem Gewindehülsen angeordnet sind, über die ein mit der Gewindehülse fluchtendes Loch von der Oberfläche des Fertigteils zugänglich sind. In die Gewindehülse kann ein Gewindestab eingeschraubt werden, der sich durch die Fortsetzung des Loches auf den Untergrund abstützt. Durch Drehen des Gewindestabs kann das Fertigteil in der Höhenlage ausgerichtet werden.

Ausgehend von dem bekannten Bodenelement stellt sich dem Fachmann das Problem, dass bei der Verlegung der Bodenelemente die Oberfläche benachbarter Elemente keinen Höhenversatz aufweisen. Gemäß der Erfindung wird - unter teilweiser Ausnutzung des von dem Fertigteil bekannten Standes der Technik -, diese Aufgabe bei dem Bodenelement der vorgenannten Art dadurch gelöst, dass in mindestens einer Bodenplatte des Bodenelements mindestens ein Loch vorgesehen ist und fluchtend zu diesem Loch an der Unterseite der Bodenplatte eine Gewindehülse angeschweißt ist, und dass das Bodenelement des Weiteren einen Gewindestab umfasst, der in die Gewindehülse einschraubbar ist und mittels dem das Bodenelement nivellierbar ist.

Da die Gewindehülse und die Bodenplatte aus Stahl sind, sind sie zur Vereinfachung der Montage einstückig ausgebildet, so dass die Gewindehülse auf der Unterseite der Bodenplatte befestigt ist und mit dem Loch in der Bodenplatte fluchtet. Die Bodenelemente werden mittels der als Gewindestangen ausgebildeten Stützen auf dem Fundament nivelliert. Dadurch können selbst Bodenelemente, die große Abmessungen aufweisen und daher ein sehr hohes Gewicht haben, sehr fein justiert werden, so dass ein absolut ebener Bodenbelag herstellbar ist.

Der Erfindung liegt außerdem die Aufgabe zu Grunde, ein Verfahren zur Herstellung eines Bodenbelags mit Hilfe von Bodenelementen zu schaffen, die aus einer Bodenplatte und einem Unterbau bestehen. Dabei werden die Bodenelemente benachbart zueinander abgestellt und verbleibende Freiräume zwischen den Bodenelementen und dem Fundament mit einer Gießmasse ausgegossen. Die Aufgabe wird dadurch gelöst, dass die als Gewindestangen ausgebildeten Stützen in die Gewindehülsen der Bodenplatten eingebracht werden. Die Bodenelemente werden auf diesen Stützen abgestellt und über die Stütze auf dem Fundament nivelliert. Während des Aushärtens der Gießmasse werden die Bodenelemente mittels der Stützen auf dem Fundament abgesenkt. Hierdurch ist die Möglichkeit geschaffen, den Bodenbelag zu begehen oder zu befahren, bevor der Freiraum verfüllt ist. Auf diese Weise können unmittelbar nach dem Abstellen der Bodenelemente weitere Tätigkeit zur Fertigstellung der jeweiligen Halle vorgenommen werden.

Andere Weiterbildungen und Ausgestaltungen der Erfindung sind in den Unteransprüchen angegeben. Ein Ausführungsbeispiel der Erfindung ist in der Zeichnung dargestellt und wird nachfolgend im Einzelnen beschrieben. Es zeigen:
- Figur 1: die Draufsicht auf ein Bodenelement;
- Figur 2: die Seitenansicht eines Bodenelementes;
- Figur 3: die Draufsicht auf eine Bodenplatte und
- Figur 4: die Seitenansicht mehrerer Bodenelemente in Einbaulage.

Das als Ausführungsbeispiel gewählte Bodenelement 1 besteht aus neun Bodenplatten 2 und einem Unterbau 3. Der Unterbau 3 ist aus Beton/Estrich gegossen. Die Abmessungen des Unterbaus entsprechen denjenigen der von den Bodenplatten 2 gebildeten Flächen. Die Höhe des Unterbaus 3 ist frei wählbar bzw. richtet sich nach der jeweiligen Anwendung.

Die Bodenplatten 2 bestehen aus jeweils einer Platte 21, die quadratisch ist. In Abwandlung der dargestellten Ausbildung ist auch jede andere geometrische Form der Platte 21 denkbar. Die Platte 21 weist Bohrungen 211 auf, die jeweils von Senklöchern 212 umgeben sind. Die Bohrungen 211 mit Senklöchern 212 sind nahe dem Rand der Platte 21 angeordnet. Im Ausführungsbeispiel sind die Bohrungen 211 mit den Senklöchern 212 an zwei Seiten der Platte 21 vorgesehen.

Die Platte 21 ist mit Krallen 22 versehen, die sich im Ausführungsbeispiel gleichmäßig über die Platte 21 verteilen. Die Krallen 22 sind im Ausführungsbeispiel aus dem Material der Platte 21 herausgestanzt und in Richtung der Unterseite der Platte umgebogen.

Auf der Unterseite der Platte 21 sind Leisten 23, 24 angeordnet, die als Winkelleisten ausgebildet sind. Im Ausführungsbeispiel handelt es sich um vier Leisten 23, 24, die mit der Platte 21 verschweißt sind. Bevorzugt kommt hierbei das Buckelschweißen zur Anwendung. Die Winkelleisten 23, 24 weisen einen L-förmigen Querschnitt auf. Sie sind jeweils aus zwei Schenkeln 231 und 232 bzw. 241 und 242 gebildet. Die Schenkel 231, 241 sind mit der Platte 21 verschweisst, während die Schenkel 232 und 242 sich im Wesentlichen rechtwinklig zur Platte 21 erstrecken. Die Schenkel 232 und 242 sind mit - nicht dargestellten - Aussparungen versehen.

Die Leisten 24 sind an der Platte 21 in einer Weise angeordnet, dass sie über die Platte 21 abschnittsweise hinausragen. Im Ausführungsbeispiel sind jeweils zwei solcher Leisten 23 mit überstehenden Bereichen vorgesehen, die rechtwinklig zueinander angeordnet sind. Der überstehende Bereich ist dabei von den Schenkeln 231 gebildet. Die Schenkel 231 weisen Bohrungen 233 auf. Die Bohrungen 233 sind von einem Senkloch 234 umgeben. Die Bohrungen 233 mit den Senklöchern 234 korrespondieren mit den Bohrungen 211 und Senklöchern 212 der Platte 21. In verlegtem Zustand der Bodenplatten liegen die Bohrungen/Senklöcher der Platten 21 und der Winkelleisten 23 fluchtend übereinander. Zur Verbindung der zueinander benachbarten Bodenplatten durch die Bohrungen 211/233 kann jeweils ein Verbindungselement vorgesehen sein. Vorteilhaft handelt es sich hierbei um einen Niet. Die Ausgestaltung des Verbindungselementes ist vorteilhaft so gewählt, dass der Kopf des Verbindungselementes vollständig in dem Senkloch 212 der Platte 21 angeordnet ist, um eine ebene Fläche der Oberseite der Platte 21 zu erwirken.

Figur 3 ist zu entnehmen, dass zwei Winkelleisten 23 an der Unterseite der Platte 21 in einer Weise angeordnet sind, dass ihre Schenkel 231 über den Umfang der Platte 21 hinausragen. In diesem, über die Platte 21 hinausragenden Bereich der Schenkel 231 sind die Bohrungen 233 angeordnet. Auf dem überstehenden Teil der Winkelleiste 23 liegt die jeweils benachbarte Platte auf. Da die Platten 21 alle die gleiche Höhe aufweisen, ist gewährleistet, dass die jeweils benachbarten Bodenplatten eine glatte Fläche bilden. Der überstehende Teil bietet zudem den Vorteil, beim Verlegen der Bodenplatten eine Art Führung zu bilden, die ein Verlegen auf Stoss zuverlässig gewährleistet.

Wie im Ausführungsbeispiel nach den Figuren 1 und 2 dargestellt, kann bei den im Randbereich des Bodenelementes 1 verlegten Bodenplatten 2 auf der Außenseite des Bodenelementes 1 auf den überstehenden Teil der Winkelleisten 23 verzichtet werden. Bei den die Ecken des Bodenelementes 1 bildenden Bodenplatten 2 ist zur Ecke benachbart ein Loch 25 in der Platte vorgesehen. Mit dem Loch 25 fluchtend ist auf die Unterseite der Platte 21 eine Gewindehülse 26 geschweißt. Die Gewindehülse 26 ist rechtwinklig zur Platte 21 ausgerichtet.

Zur Herstellung Bodenplatten 2 wird zunächst die Platte 21 in der Regel aus verzinktem Stahlblech hergestellt. Im Anschluss daran werden die Krallen 22 sowie die Bohrungen 211 mit den Senklöchern 212 in der Platte 21 vorgesehen. Im Anschluss werden die Winkelleisten 23 und 24 an der Unterseite der Platte 21 angeschweißt. Die Bodenplatte 2 ist damit fertiggestellt. Soweit es Bodenplatten 2 betrifft, die für eine Anordnung in den Ecken der Bodenelemente 1 vorgesehen sind, werden parallel zu den vorstehenden Arbeitsschritten das Loch 25 sowie die Gewindehülse 26 angebracht.

Die Herstellung des Bodenelementes 1 erfolgt in der Weise, dass eine Anzahl Bodenplatten 2 - im Ausführungsbeispiel nach Figur 1 neun Bodenplatten 2 - mit der Oberseite nach unten zu einer ebenen Fläche zusammengelegt und auf dem Boden einer diese Fläche umgebenden Form abgelegt werden. Soweit erforderlich, können die Platten mit Hilfe der Verbindungselemente untereinander verbunden sein. Die Verbindung der Platten untereinander ist jedoch nicht zwingend. Die die Bodenplatten 2 umgebende Form wird dann mit Beton/Estrich angefüllt, der sich gleichmäßig über die Unterseiten der Platten verteilt. In dem Beton/Estrich werden Armierungen 6 vorgesehen, die als Stahlarmierungen oder in Form von Matten ausgebildet sind. Vorzugsweise sind die Armierungen 6 dachförmig gebogen. Der Beton/Estrich wird in gewünschter Menge auf die Bodenplatten 2 gegossen; das Höchstmaß an Beton/Estrich ist durch die Länge der Gewindehülsen 26 bestimmt. Nach dem Aushärten des Betons/Estrichs ragen die Armierungen 6 aus dem Unterbau 3 heraus. Das dann fertiggestellte Bodenelement 1 wird aus der Form entnommen und zur Lagerung bzw. zum Transport verbracht.

Das Bodenelement 1 wird verwendet für die Herstellung eines Bodenbelages. Hierzu werden Bodenelemente 1 zueinander benachbart in Industriehallen angeordnet. Vor der Ablage der jeweiligen Bodenelemente 1 auf dem Fundament 4 der jeweiligen Halle werden in den Löchern 25 bzw. den Gewindehülsen 26 von der den Bodenplatten 2 abgewandten Seite her Stützen 5 angeordnet. Das Bodenelement 1 wird dann auf dem Fundament 4 mit Hilfe der Stützen 5 abgesetzt. Im Ausführungsbeispiel sind der Stützen 5 als Gewindestangen ausgebildet, sodass mit ihrer Hilfe eine Nivellierung der Bodenelemente 1 möglich ist. Gleichzeitig ist bei Verwendung der Stützen 5 zwischen dem Unterbau 3 und dem Fundament 4 der jeweiligen Halle ein Freiraum gebildet.

Bei der Erstellung des Bodenbelages werden die Bodenelemente 1 unmittelbar benachbart - spaltfrei - zueinander abgestellt. Soweit vorhanden werden die Bodenelemente 1 auf den Stützen 5 abgestellt (Figur 4). Sind keine Stützen vorgesehen, können die Bodenelemente direkt auf dem Fundament oder auf kleinen Sockeln abgestellt werden. Nach Abstellen einer gewünschten Anzahl von Bodenelementen 1 wird der Freiraum zwischen den Bodenelementen 1 und dem Fundament 4 mit Beton/Estrich verfüllt. Dieses Verfüllen kann insbesondere bei großflächigen Bodenelementen 1 dadurch erfolgen, dass bereits beim Herstellen der Bodenelemente 1 eine Bodenplatte 2 ausgespart ist, sodass das Bodenelement 1 nach dem Aushärten des Unterbaus 3 eine Öffnung aufweist. Bei der Herstellung eines Bodenbelages mit Hilfe der Bodenelemente 1 kann dann der Beton/Estrich zum Ausfüllen des zwischen Unterbau 3 und Fundament 4 geschaffenen Freiraums durch die Öffnung(en) in dem jeweiligen Bodenelement 1 eingefüllt werden. Beim Einfüllen des Betons/Estrichs steigt dieser nach vollständigem Verfüllen des zwischen Unterbau 3 und Fundament 4 geschaffenen Freiraums in der in dem Bodenelement 1 befindlichen Öffnung an. Zum Abschluss wird die Öffnung durch Einlegen einer Bodenplatte 2 geschlossen, wodurch ein durchgängiger Bodenbelag geschaffen ist. Während des Aushärtens des zwischen Fundament 4 und Unterbau 3 verfüllten Betons/Estrichs können zu dessen Verdichtung mit Hilfe der als Gewindestangen ausgebildeten Stützen 5 die Bodenelemente 1 abgesenkt werden. Gleichzeitig wird so gewährleistet, dass der Kontakt zwischen dem Unterbau 3 sowie den Armierungen 6 und dem verfüllten Beton/Estrich aufgrund der Schrumpfung des Betons/Estrichs in Folge der Verdunstung des im Beton/Estrich enthaltenen Wassers nicht verloren geht.

Durch die im Vergleich zu bekannten Bodenplatten wesentlich größeren Abmessungen der Bodenelemente 1 sowie ihrer Vorfertigung ist es möglich, den Bodenbelag in Industriehallen in wesentlich kürzerer Zeit fertigzustellen, als dies bisher bei Verwendung von Bodenplatten möglich war. Durch die Zeitersparnis sind gleichzeitig erhebliche Kosten eingespart.

In Abwandlung des vorstehend geschilderten Ausführungsbeispiels ist es selbstverständlich auch möglich, die Bodenelemente mit Bodenplatten zu versehen, die eine abgewandelte Ausbildung aufweisen. Auch die Verwendung von Bodenplatten mit abgekanteten Leisten, aufgeschweißten Rahmen oder auch ohne jegliche vertikale Leisten ist möglich.

## Patentansprüche

1. Bodenelement (1), bestehend aus mindestens einer Bodenplatte (2) aus Blech oder Stahlblech und einem Unterbau (3) aus Beton oder Estrich, **dadurch gekennzeichnet, dass** in mindestens einer Bodenplatte (2) des Bodenelementes (1) mindestens ein Loch (25) vorgesehen ist und fluchtend zu diesem Loch (25) an der Unterseite der Bodenplatte (2) eine Gewindehülse (26) angeschweißt ist, und dass das Bodenelement (1) des weiteren einen Gewindestab umfasst, der in die Gewindehülse (26) einschraubbar ist und mittels dem das Bodenelement (1) nivellierbar ist.

2. Bodenelement nach Anspruch 1, **dadurch gekennzeichnet, dass** an der Unterseite der Bodenplatten (2) Leisten (23, 24) befestigt sind.

3. Bodenelement nach Anspruch 1 oder 2, **dadurch gekennzeichnet, dass** die Bodenplatte (2) mit Krallen (22) versehen ist.

4. Bodenelement nach einem der Ansprüche 1 bis 3, **dadurch gekennzeichnet, dass** im Unterbau (3) Armierungen (6) vorgesehen sind.

5. Bodenelement nach Anspruch 4, **dadurch gekennzeichnet, dass** die Armierungen (6) aus dem Unterbau (3) herausragen.

6. Verfahren zur Herstellung eines Bodenbelages unter Verwendung von Bodenelementen (1), von denen jedes Bodenelement (1) aus Bodenplatten (2) aus Blech oder Stahlblech und aus Unterbauten (3) aus Beton oder Estrich besteht, nach mindestens einem der Ansprüche 1 bis 5, wobei die Bodenelemente (1) benachbart zueinander abgestellt werden und verbleibende Freiräume zwischen den Bodenelementen (1) und einem Fundament (4) mit einer Gießmasse ausgegossen werden, **dadurch gekennzeichnet, dass** die als Gewindestangen ausgebildeten Stützen (5) in die Gewindehülsen (26) der Bodenplatten (2) eingebracht werden und die Bodenelemente (1) auf diesen Stützen (5) abgestellt werden, die Bodenelemente (1) über diese Stützen (5) auf dem Fundament (4) nivelliert werden und während des Aushärtens der Gießmasse die Bodenelemente (1) mittels der Stützen (5) auf dem Fundament (4) abgesenkt werden.

## Claims

1. Floor element (1), consisting of at least one floor panel (2) made from sheet metal or steel sheet and a sub-structure (3) of concrete or screed, **characterised in that** at least one hole (25) is provided in at least one floor panel (2) of the floor element (1) and a threaded sleeve (26) is welded onto the bottom face of the floor panel (2) flush with this hole (25), and the floor element (1) also has a threaded rod which can be screwed into the threaded sleeve (26), by means of which the floor element (1) can be levelled.

2. Floor element as claimed in claim 1, **characterised in that** strips (23, 24) are attached to the bottom face of the floor panels (2).

3. Floor element as claimed in claim 1 or 2, **characterised in that** the floor panel (2) is provided with claws (22).

4. Floor element as claimed in one of claims 1 to 3, **characterised in that** reinforcements (6) are provided in the sub-structure (3).

5. Floor element as claimed in claim 4, **characterised in that** the reinforcements (6) project out from the sub-structure (3).

6. Method of producing a floor covering using floor elements (1), each floor element (1) consisting of floor panels (2) of sheet metal or steel sheet and sub-structures (3) of concrete or screed, as claimed in at least one of claims 1 to 5, which floor elements (1) are positioned adjacent to one another and spaces left free between the floor elements (1) and a foundation (4) are filled with a casting compound, **characterised in that** the supports (5) provided in the form of threaded rods are introduced into the threaded sleeves (26) of the floor panels (2) and the floor elements (1) are set in position by means of these supports (5), the floor elements (1) are levelled on the foundation (4) by means of these supports (5) and the floor elements (1) are lowered onto the foundation (4) by means of the support (5) as the casting compound is setting.

## Revendications

1. Élément de plancher (1) constitué d'au moins une plaque de revêtement (2) en tôle ou en tôle d'acier et d'une sous-structure (3) en béton ou mortier, **caractérisé en ce qu'**au moins un trou (25) est prévu dans au moins une plaque de revêtement (2) de l'élément de plancher (1) et une douille taraudée (26) alignée avec ce trou (25) est soudée sur le côté inférieur de la plaque de revêtement (2), et que l'élément de plancher (1) comporte par ailleurs une tige filetée qui peut être vissée dans la douille taraudée (26) et au moyen de laquelle l'élément de plancher (1) peut être mis de niveau.

2. Élément de plancher selon la revendication 1, **caractérisé en ce que** des profilés (23, 24) sont fixés sur le côté inférieur des plaques de revêtement (2).

3. Élément de plancher selon la revendication 1 ou 2, **caractérisé en ce que** la plaque de revêtement (2) est pourvue de griffes (22).

4. Élément de plancher selon l'une des revendications 1 à 3, **caractérisé en ce que** des armatures (6) sont prévues dans la sous-structure (3).

5. Élément de plancher selon la revendication 4, **caractérisé en ce que** les armatures (6) font saillie à partir de la sous-structure (3).

6. Procédé pour fabriquer un revêtement de sol en utilisant des éléments de plancher (1) dont chaque élément de plancher (1) est constitué de plaques de revêtement (2) en tôle ou tôle d'acier et de sous-structures (3) en béton ou mortier, selon l'une au moins des revendications 1 à 5, dans lequel les éléments de plancher (1) sont déposés de manière adjacente les uns aux autres et des espaces libres demeurant entre les éléments de plancher (1) et une dalle de fondation (4) sont remplis d'une masse à couler, **caractérisé en ce que** les appuis (5) réalisés en tiges filetées sont insérés dans les douilles taraudées (26) des plaques de revêtement (2) et les éléments de plancher (1) sont posés sur ces appuis (5), les éléments de plancher (1) sont mis de niveau par l'intermédiaire de ces appuis (5) sur la dalle de fondation (4) et les éléments de plancher (1) sont abaissés sur la dalle de fondation (4) au moyen des appuis (5), pendant la prise de la masse à couler.
